# EUROPÄISCHE PATENTSCHRIFT

(11) **EP 0 379 478 B1**
(45) Veröffentlichungstag und Bekanntmachung des Hinweises auf die Patenterteilung: **07.04.1993**
(21) Anmeldenummer: 88901573.1
(22) Anmeldetag: 20.01.1988
(51) Int. Cl.: B32B 5/08, D03D 13/00

(54) **VERFAHREN UND VORRICHTUNG ZUR HERSTELLUNG VON ARMIERUNGSGEWEBEN MIT DIAGONALEN SCHUSSFÄDEN**
PROCESS AND DEVICE FOR MANUFACTURING REINFORCED FABRICS WITH DIAGONAL WEFT THREADS
PROCEDE ET DISPOSITIF DE PRODUCTION DE TISSUS D'ARMURE A FILS DE TRAME DIAGONAUX

(30) Priorität: 10.08.1987 DE 3726556
(43) Veröffentlichungstag der Anmeldung: 01.08.1990
(73) Patentinhaber: TEXBAU KIRCHNER GMBH, D-88430 Rot (DE)
(72) Erfinder:
(74) Vertreter: Glawe, Delfs, Moll & Partner
(86) Internationale Anmeldenummer: EP8800036
(87) Internationale Veröffentlichungsnummer: WO8901405

(56) Entgegenhaltungen:
- EP-A- 0 250 044
- DE-A- 3 042 569
- US-A- 4 268 561
- US-A- 4 622 254
- US-A-40 556 97

## Beschreibung

Die Erfindung betrifft ein Verfahren und eine Vorrichtung zur Herstellung von Armierungs-Geweben mit diagonalen Schußfäden durch Schrägverziehen von zwei oder mehreren herkömmlichen Gewebebahnen mit rechtwinkliger Anordnung von Kett- und Schußfäden und Verbinden dieser Gewebebahnen derart, daß sich die schrägverlaufenden Schußfäden kreuzen.

Armierungsgewebe werden in der modernen Technik in zunehmendem Maße als zugfeste Stabilisierungseinlagen in Kunststoffmassen und auch zur Diagonalarmierung von hochzugfesten Textil-Schalungen benötigt.

Bei diesen Armierungsanforderungen kommt es in den meisten Fällen auf Zugfestigkeit in möglichst alle Richtungen an, was mit den bisher zur Verfügung stehenden Stabilisierungsmaterialien wie Gewebe, Vliese usw. nur in beschränktem Maße möglich ist. Herkömmliche Gewebe zum Beispiel müssen in die zu armierenden Kunststoffmassen mehrlagig in wechselnden Verlegerichtungen eingebaut werden, um die Zugfestigkeit in alle Richtungen zu gewährleisten. Bei den Stabilisierungs-Geweben sind dafür die rechtwinklige und deshalb leicht verschiebliche Anordnung von Kett- und Schußfäden verantwortlich. Vliese als Armierungsstoffe bieten dagegen Armierungsmöglichkeiten mit Zugfestigkeiten in alle Richtungen, weisen jedoch aufgrund Ihres Wirrgeleges eine wesentlich höhere Konstruktionsdehnung als Gewebe auf.

Mit aus offenkundiger Vorbenutzung bekannten neueren Herstellungsverfahren ist versucht worden, die obengenannten Nachteile auszugleichen: die "Diagonal-Einschuß-Gewebe-Technik" und die "Gelege-Technik". Beide Verfahren erfordern jedoch relativ hohe Maschinen- und Rüstungs-Aufwendungen. In der Diagonal-Einschuß-Technik werden zusätzlich zu den herkömmlichen bekannten rechtwinklig zu den Kettfäden angeordneten Schußfäden auch diagonale Schußfäden mit eingewebt, was wiederum zur Folge hat, daß das Gewebe voluminöser und deshalb auch die Konstruktionsdehnung erhöht wird. Mit der Gelege-Technik dagegen kann man die Konstruktionsdehnung fast hundertprozentig ausschalten und darüber hinaus auch Schußfäden in verschiedenen Winkeln zu den längsverlaufenden Kettfäden anordnen. Die Nachteile dieser Konstruktion sind jedoch, daß alle Kettfäden auf der einen Bahnenseite liegen, alle Schußfäden auf der anderen Seite "gelegt" sind und die Verbindung an den Fadenkreuzungen nur durch Punktverklebungen der Fäden hergestellt wird. Die "Gelege-Konstruktion" beinhaltet eine gewisse Störanfälligkeit in der Handhabung und gewisse Unsicherheitsfaktoren in allen den Fällen, da die Gelege nicht völlig in einer alle Fäden umklammernden (Kunststoff-) Masse eingebettet werden.

Als Zwischeneinlagen zur Diagonal-Stabilisierung von hochzugfesten Textilgeweben wie zum Beispiel bei Textil-Schalungen sind dagegen wegen der in Richtung der zugkraft wechselnden Zugbeanspruchung von allen Kett- und Schußfäden eine möglichst weitgehende Verkettung der verschiedenen Fäden bei gleichzeitiger Hochzugfestigkeit und möglichst geringer Dehnung anzustreben.

Bei einem aus US-A-4 055 697 bekannten Verfahren werden herkömmliche Gewebebahnen mit rechtwinkliger Anordnung von Kett- und Schußfäden auf einem Spannrahmen angeordnet und mittels Klemmbacken, die die Gewebebahn an den Längskanten ergreifen und sich dann an beiden Seiten der Gewebebahn mit unterschiedlicher Geschwindigkeit in Richtung der Längskanten bewegen, schräg verzogen. Dieses Verfahren benötigt eine sehr aufwendige Steuerung für die Klemmbacken und gestattet zudem nur ein diskontinuierliches Schrägverziehen, da die Klemmbacken immer wieder in ihre Ausgangsstellung zurück bewegt und neu angesetzt werden müssen.

Die Aufgabe der Erfindung besteht darin, ein Verfahren der eingangs genannten Art zu schaffen, mit dem einfach sehr stabile und zuverlässige Gewebeanordnungen geschaffen werden können, die für die genannten Armierungszwecke auch für Anwendungen mit sehr hohen Zugkräften verwendet werden können.

Die erfindungsgemäße Lösung besteht darin, daß die rechtwinklige Anordnung von Kett- und Schußfäden in einem Walzvorgang durch Schrägabzug von einer Umlenkwalze, die im wesentlichen senkrecht zur Richtung der ursprünglichen Bahn ausgerichtet ist, zu einer schiefwinkligen Fadenkonstruktion verzogen wird.

Für die Diagonalarmierungen genügen in statischer Hinsicht in den meisten Fällen Gewebe mit relativ großen Fadenabständen, d.h. relativ offene Gewebe mit leicht verschieblichen Fadenanordnungen. Diese Gewebe können leicht verzogen werden, indem sie erfindungsgemäß von einer Umlenkwalze, die im allgemeinen mehr oder weniger senkrecht zur Richtung der ursprünglichen Bahn ausgerichtet ist, schräg abgezogen werden. Dadurch wird hinter der Umlenkwalze eine Gewebeanordnung erhalten, bei der die Schußfäden nicht mehr im rechten Winkel zu den Kettfäden stehen. Daß sich auch die Breite des Gewebes und die Fadenabstände verringern, ist eine Tatsache, die bei der Berechnung der notwendigen Breiten usw. leicht berücksichtigt werden kann.

Die so hergestellte Gewebebahn wird dann mit einer zweiten ebenso hergestellten Gewebebahn verbunden, bei der die Schußfäden allerdings in die entgegengesetzte Richtung hin verzogen sind, so daß sich die schrägverlaufenden Schußfäden kreuzen und mit den längsverlaufenden Kettfäden eine dreieckförmige Anordnung bilden. Beide Gewebebahnen können dabei mit der gleichen Vorrichtung in gleicher Weise vorgefertigt und dann mit kreuzenden Schußfäden zusammengefügt werden, nachdem eine der beiden Bahnen in Längsrichtung um 180^{o} geschwenkt worden ist.

Bei einem anderen Verfahren findet praktisch eine Schwenkung um 180^{o} einer Bahn in Querrichtung statt. Dafür ist vorgesehen, daß die mit einer Abzugsvorrichtung erzeugte Gewebebahn nach dem Aufwickeln auf eine Aufnahmerolle ungefähr zur Hälfe von dieser wieder abgewickelt und im Gegensinn auf eine zweite parallele Aufnahmerolle aufgewickelt wird, und daß mit dem zwischen den beiden Aufnahmerollen befindlichen Gewebestück beginnend die Bahnen von beiden Aufnahmerollen abgezogen und miteinander verbunden werden. Mit diesem Verfahren wird sozusagen die zweite Hälfte der Gewebebahn in bezug auf die erste um 180^{o} um eine Querrichtung verschwenkt.

In beiden Fällen der Verschwenkung in Längsrichtung oder Querrichtung um 180^{o} wären die Verzugswinkel gleich. Es ist aber auch ohne weiteres möglich, Gewebebahnen miteinander zu verbinden, die in unterschiedlicher Weise verzogen sind, so daß die Verzugswinkel ungleich sind.

Die Verzugswinkel betragen vorteilhafterweise ungefähr 15^{o} bis 45^{o}. Bei größeren Winkeln wird es sehr schwierig, ein so starkes Verziehen des Gewebes zu bewirken. Bei kleineren Winkeln ist die Abweichung vom rechten Winkel nicht genügend groß, so daß die Wirkung der Diagonalverstärkung bzw. -armierung nachläßt. Als besonders vorteilhaft haben sich aber Verzugswinkel von ungefähr 30^{o} erwiesen, da in diesem Falle Fadenanordnungen von Kett- und Schußfäden in Form gleichseitiger Dreiecke erzielt werden, die das Armierungsgewebe in alle Richtungen gleich zugfest machen.

Man könnte bei kleineren Produktionsmengen nur eine Abzugsvorrichtung vorsehen und zwei in dieser gleichen Abzugsvorrichtung erzeugte verzogene Materialbahnen nach entsprechender Zwischenlagerung miteinander verbinden, wobei die eine der Bahnen um ihre Längsachse gedreht wird, bevor die Bahnen verbunden werden. Sollen große Mengen schnell hergestellt werden, wird man zwei verschiedene in entgegensetzte Richtungen wirkende Abzugsvorrichtungen verwenden und die so verzogenen Bahnen laufend und kontinuierlich miteinander verbinden.

Vorteilhafterweise ist die Umlenkwalze mit einer schraubenförmigen Oberflächenstruktur versehen, die auf das Gewebe eine axiale der Abzugsrichtung entgegengesetzte Kraftkomponente ausübt. Die so strukturierte Umlenkwalze kann weiterhin mit einem Haftbelag versehen werden, um das seitliche Abrutschen des Gewebes auf dieser Umlenkwalze zusätzlich zu verhindern.

Bei einer besonders vorteilhaften Ausführungsform werden zwei parallele sich berührende Umlenkwalzen verwendet, in denen die Gewebebahn jeweils um 180^{o} umgelenkt wird. Dadurch verläßt die Gewebebahn die Abzugsvorrichtung in derselben Richtung, in der sie auch in die Abzugsvorrichtung eingetreten ist. Da so eine Umkehr der Bewegungsrichtung vermieden wird, läßt sich dieses Verfahren besonders vorteilhaft in Produktionsstraßen anwenden. In diesem Fall ist zweckmäßigerweise die in Arbeitsrichtung erste Umlenkwalze mit einem Haftbelag versehen, so daß hier das Gewebe nicht verrutschen kann. Die zweite Umlenkwalze hat aber eine sehr glatte Oberfläche, so daß hier das Verrutschen und gewünschte Verziehen besonders leicht stattfindet.

Je nach Verwendungszweck und gewünschter Stabilität sowie Festigkeit des Ausgangsmaterials können auch mehr als zwei Gewebebahnen miteinander verbunden werden.

Das Verbinden der Gewebebahnen geschieht dabei am besten durch Verklebung. Der Vorteil ist dabei, daß das Klebemittel wegen der verhältnismäßig offenen Gewebestruktur leicht auch durch mehrere Schichten aufeinander liegender Gewebebahnen hindurch gelangen kann. Als besonders vorteilhaftes Material für die Armierungsgewebe haben sich Polyester und Glasfaser erwiesen.

Wenn das Armierungs-Gewebe nach Verbindung der verzogenen Gewebebahnen mit einer Beschichtung versehen wird, kann man nicht nur eine besonders gute Verstärkung bzw. Armierung für andere Gewebe erhalten. Man kann vielmehr bereits das aus Beschichtung und Armierung bestehende Erzeugnis direkt weiterverwenden, da es sehr stabil ist. Dies beruht darauf, daß die Beschichtung leicht in die verhältnismäßig großen Zwischenräume zwischen den Fäden gelangen kann und gleichzeitig diese Fäden noch zusätzlich miteinander verbindet.

Besonders zweckmäßig ist eine wasserdichte Beschichtung. Man erhält so wasserdichte Planen oder Bahnen, die mit einer Diagonalarmierung wirkungsvoll armiert sind. Besonders günstig sind dabei Beschichtungen aus PVC oder Gummi. In allen Fällen werden flexible, aber hochzugfeste Bahnen erhalten, die auf einfache und sehr wirkungsvolle Art armiert sind.

Es wurde bereits erwähnt, daß das Verziehen der Textilbahn bei einer Ausführungsform über eine einzelne Walze erfolgen kann, die mit einem Haftbelag oder einem schraubenförmig profilierten Belag versehen ist. Bei einer zweiten Ausführungsform können zwei Walzen verwendet werden, von denen die erste mit einem Haftbelag versehen ist, während die zweite sehr glatt ist. Bei einer dritten Ausführungsform wird nun eine Verbundwalze verwendet, die auf einem Zylindermantel angeordnete längliche, in Zylinderachsenrichtung verschiebbare Elemente aufweist, die insbesondere mit der Walzennabe über kardanisch bewegliche Speichen verbunden sind.

Die entsprechenden länglichen Elemente bewegen sich dabei mit wachsender Verziehung des Materials in Zylinderrichtung und folgen damit dem Gewebe, so daß das Gewebe auf diesen Teilen beim Verziehen nicht mehr rutscht, sondern geführt ist, wodurch eine besonders störungsfreie Verziehung ermöglicht wird.

Die länglichen Elemente könnten zwar frei verschiebbar sein, so daß sie der Verzugsrichtung folgen. Vorteilhafter ist es aber, diese Bewegung zu steuern, indem eine Steuerung zur Verschiebung der länglichen Elemente in Zylinderachsenrichtung in Abhängigkeit von der Walzendrehung vorgesehen ist.

Bei einer besonders vorteilhaften Ausführungsform ist die Umlenkwalze an ihren Enden mit zur Zylinderachse schrägstehenden Wellenenden versehen, deren Wellenachsen parallel sind und die speichenförmige Halteelemente aufweisen, die um zur Wellenachse senkrechte Achsen drehbar sind und an denen die länglichen Elemente so befestigt sind, daß zwischen den länglichen Elementen und den damit verbundenen Halteelementen eine Schwenkbewegung um eine Achse möglich ist, die zur Wellenachse und zur Drehachse zwischen Halteelement und Wellenachse senkrecht steht.

Bei sehr langen Walzen kann zur zusätzlichen Unterstützung der länglichen Elemente vorgesehen sein, daß die Umlenkwalze zwischen den Wellenenden schrägstehende Scheiben aufweist, mit denen die länglichen Elemente so verbunden sind, wie dies für die Verbindung der länglichen Elemente mit den Wellenenden der Fall ist.

Die Erfindung wird im folgenden anhand von vorteilhaften Ausführungsform unter Bezugnahme auf die beigefügten Zeichnungen beschrieben. Es zeigen in schematischer Ansicht:
- Fig. 1: in Draufsicht eine Anordnung zum Verziehen einer Gewebebahn;
- Fig. 2: die Vorrichtung der Fig. 1 in Seitenansicht,
- Fig. 3: eine perspektivische Ansicht von zwei verzogenen Gewebebahnen die miteinander verbunden werden sollen;
- Fig. 4: die fertige nach der Methode von Fig. 3 hergestellte Armierung in Draufsicht;
- Fig. 5: eine andere Ausführungsform des erfindungsgemäßen Verfahrens;
- Fig. 6: eine grafische Darstellung zur Erläuterung des Verfahrens der Fig. 5;
- Fig. 7: eine weitere vorteilhafte Ausführungsform des Verfahrens in Draufsicht;
- Fig. 8: die Vorrichtung zur Durchführung des Verfahrens von Fig. 7 in Seitenansicht;
- Fig. 9: eine andere Vorrichtung zur Durchführung des Verfahren in Draufsicht;
- Fig. 10: die Vorrichtung der Fig. 9 in Seitenansicht;
- Fig. 11: eine weitere Vorrichtung in Draufsicht, und zwar entlang der Linie XI - XI von Fig. 12;
- Fig. 12: die Vorrichtung der Fig. 11 in Seitenansicht, und zwar entlang der Linie XII - XII;
- Fig. 13: in axialer Draufsicht eine Walze, die für die Erfindung Verwendung finden kann;
- Fig. 14: in Seitenansicht die Walze der Fig. 13, wobei einige Teile weggelassen sind; und
- Fig. 15: die Walze der Fig. 13 und 14 von der Seite.

In Fig. 1 ist eine Vorratsrolle I für ein verhältnismäßig offenes und leicht verschiebliches Gewebe 2 mit Kette 3 und Schußfäden 4 gezeigt. Die Vorratsrolle 1 ist in einer Lagerung und Bremseinrichtung 5 gehalten, durch die die Abzugsgeschwindigkeit und Abzugskraft reguliert werden kann. Bei 6 ist eine bei 7 gelagerte Umlenkwalze gezeigt, die mit schraubenförmigen Gewindegängen 8 versehen ist. Die Umlenkwalze 6 ist dabei parallel zur Vorratsrolle 1 und senkrecht zu den Kettfäden 3 angeordnet. Eine bei 9 gelagerte und angetriebene Aufwickelrolle 10 ist schräg zur Umlenkwalze 6 angeordnet. Durch diese Aufwickelrolle 10 wird also das Gewebe schräg von der Umlenkwalze 6 abgezogen, so daß Kett- und Schußfäden nicht mehr rechtwinklig zueinander liegen. Damit bei dieser Anordnung (Fig. 1) die Gewebebahn 2 nicht auf der Umlenkwalze 6 in Abzugsrichtung abrutscht, teilen die Gewindegänge 8 der Umlenkwalze 6 dem zu verziehenden Gewebe eine der Verzugsrichtung entgegenwirkende Kraft mit, so daß das Gewebe während des gesamten Arbeitsablaufes zuverlässig in Sollposition gehalten werden kann.

Fig. 2 zeigt die Anordnung der Fig. 1 in Seitenansicht, wobei noch die Drehrichtung der einzelnen Rollen und Walzen durch Pfeile angedeutet ist.

Bei der Darstellung der Fig. 3 sind zwei auf Aufwickelrollen 10 hergestellte Gewebebahnen 2 dargestellt, von denen die eine über der anderen angeordnet ist und bei denen die eine um 180^{o} um die Richtung der Längserstreckung der ausgebreiteten Gewebebahn gedreht worden ist. Diese Gewebebahnen werden dann aufeinandergelegt und verklebt, wobei der Klebstoff leicht durch das verhältnismäßig offene Gewebe hindurchfließen kann und die beiden Gewebe miteinander verbinden kann.

Die fertige Anordnung in Draufsicht ist in Fig. 4 zu sehen. Man erkennt deutlich rechts am Rand die beiden einzelnen Gewebebahnen 2 mit ihrer unterschiedlichen Orientierung der Schußfäden, während man links die fertige Diagonalarmierung mit den vielen dreiekkigen Fadengebilden sieht, durch die die vorteilhaften Wirkungen der Armierung erhalten werden.

Bei dem Verfahren der Fig. 5 werden zwei Aufwickelrollen verwendet. Nach dem Schrägziehen wird die Materialbahn 2 zunächst auf einer Aufwickelrolle 10 aufgewickelt. Wie dies im oberen Teil bei a) gezeigt ist. Anschließend wird das Ende der Materialbahn 2 dann zu einer anderen, parallelen Aufwickelrolle 11 geführt, die zusammen mit der Aufwickelrolle 10 an einem gemeinsamen Gestell 12 befestigt ist. Ungefähr die Hälfte der Materialbahn 2 wird dann von der Aufnahmerolle 10 auf die Aufnahmerolle 11 umgewickelt, wobei dieses Aufwickeln aber im entgegengesetzten Sinn geschieht, bis der Zustand erreicht ist, der bei b) gezeigt ist.

Dann wird die Gewebebahn bei 13 zwischen den beiden Aufnahmerollen 10 und 11 ergriffen und in Richtung des Pfeiles 14 abgezogen. Beide Teile der Gewebebahn 2 werden dann zwischen zwei Andruckrollen 15 zusammengedrückt und dort z.B. durch Kleben verbunden, wie dies bei c) gezeigt ist.

Bei d) ist eine etwas andere Ausführungsform gezeigt, bei der die beiden übereinanderliegenden Gewebebahnen 2 über drei Umlenkrollen 16 durch ein Klebemittelbad 17 gezogen werden und anschließend dann nach dem Erhärten des Klebstoffes auf einer Aufnahmerolle 18 aufgewickelt werden, die an einem Gestell 19 befestigt ist. Das Gestell 19 trägt noch eine weitere Aufnahmerolle 20, auf die die Bahn aufgewickelt werden kann, wenn die erste Aufnahmerolle 18 voll ist.

In Fig. 6 ist veranschaulicht, daß bei dem Verfahren der Fig. 5 eine Hälfte der Gewebebahn 2 praktisch in Richtung der Pfeile 21 um eine Querachse 22 um 180^{o} umgeklappt wird, so daß die dreiecksförmige Form der Fäden erhalten wird, die im unteren Teil gezeigt ist, während im oberen Teil der Fig. die ursprüngliche Bahn mit schräg verzogenen Schußfäden gezeigt ist.

Bei der Ausführungsform der Fig. 7 und 8 sind zwei Umlenkrollen 6 und 23 vorgesehen, die parallel angeordnet sind und sich berühren. Die in Arbeitsrichtung erste Umlenkrolle 6 ist mit einem Haftbelag versehen, während die zweite Umlenkrolle 23 eine glatte Oberfläche hat. Die Gewebebahn 2 wird von der Umlenkrolle 6 noch in ihrer ursprünglichen unverzogenen Form gehalten; die Verziehung erfolgt erst auf der Rolle 23, wo sie wegen der glatten Oberfläche derselben besonders leicht und wirkungsvoll erfolgen kann.

Die Ausführungsform der Fig. 9 und 10 unterscheidet sich von derjenigen der Fig. 7 und 8 in folgenden Punkten. Statt einer Vorratsrolle 1 sind zwei Vorratsrollen 1 und 25 vorgesehen, so daß nach Abwickeln des Vorrats von einer Rolle schnell auf die zweite gewechselt werden kann. Entsprechend sind zwei Aufwickelrollen 10 und 24 vorgesehen. Vor den beiden Umlenkwalzen 6 und 23, in denen das Schrägziehen erfolgt, ist noch eine weitere Führungsrolle 27 angeordnet. Schließlich ist noch bei 26 eine weitere Bremseinrichtung vorgesehen, die zusätzlich zu den Bremseinrichtungen wirkt, die auf die Rollen 11, 25, 6 und/oder 23 wirkt.

Bei der Ausführungsform der Fig. 11 und 12 werden gleichzeitig zwei Materialbahnen 2 und 2' von zwei Vorratsrollen 1 und 1' abgezogen. Sie werden zunächst zwischen zwei sich berührenden Führungsrollen 27 und 28 bzw. 27' und 28' hindurchgezogen, so daß die Verhältnisse hinter diesen Führungsrollen unabhängig sind vom Abwickelgrad bzw. Restvorrat von Materialbahnen auf den Vorratsrollen 1 und 1'. Anschließend werden die Materialbahnen dann über die Umlenkrollen 6 und 23 bzw 6' und 23' gezogen, an denen die Schrägverziehung erfolgt. Über zwei weitere sich berührende Umlenkrollen 29 und 30, die schräg zu den genannten Rollen angeordnet sind, werden die beiden hier in Berührung miteinander kommenden Materialbahnen in Richtung des Pfeiles 31 nach oben abgezogen. Nachdem sie durch einen Schlingenturm oder dergleichen geführt worden sind, in denen der Klebstoff aushärten kann, gelangen sie in Richtung des Pfeiles 32 wieder in den in der Fig. gezeigten Teil der Vorrichtung hinein, und zwar in den gestrichelt dargestellten Aufwickelteil. Dieser weist Umlenkrollen 33 und 34 sowie Führungsrollen 35 und 36 auf. Anschließend wird die Bahn dann auf der Aufwickelrolle 37 aufgewickelt.

Die Verbindung erfolgt mit Klebstoff, der in einem Klebstoffbad 17 angeordnet ist. Dort befindet sich eine Walze 16, die durch den Klebstoff benetzt wird und eine der Bahnen mit Klebstoff beschichtet.

Da die Gefahr besteht, daß die beiden Gewebebahnen 2 und 2' im Bereich der Walzen 29 und 30 nicht ganz genau übereinanderliegen, kann zur entsprechenden Korrektur vorgesehen werden, daß die beiden Walzen 29 und 30 in Axialrichtung relativ zueinander verschiebbar sind, indem eine oder beide Walzen in Axialrichtung verschiebbar sind. Liegen die beiden Materialbahnen 2 und 2' nicht genau übereinander, so kann dies durch Axialverschiebung einer oder beider Walzen korrigiert werden.

Die Verbindung erfolgt zweckmäßigerweise wie bereits erwähnt durch Verkleben, wobei einerseits pastöse oder flüssige Kleber wie Polyvinylchlorid, Polyvinylacetat, Gummi, Bitumen und dergleichen verwendet werden können. Dabei ist selbstverständlich der Übergang zu Schweißverfahren fließend, wenn z.B. Polyester-Gewebebahnen mit Polyester verklebt werden.

Auch pulverförmiger Kleberauftrag mit z.B. Polyester, Polyamid, Polyethylen ist möglich. Diese Kleber, die dann als Schweißmittel wirken, werden auf die zu verklebenden Gewebeseiten aufgestreut und vor dem Zusammenfügen der Gewebe durch Wärme aktiviert. Dazu müßte z.B. die Anordnung der Fig. 12 umgedreht werden. Während bei der gezeigten Anordnung der Fig. 12 der Kleber von unten durch die Walze 16 aufgetragen wird, und so zwischen beide Gewebebahnen 2 und 2' gelangt, müßte man die Gewebebahnen nach unten abziehen, so daß man oben auf eine Gewebebahn den pulverförmigen Kleber aufbringen könnte.

Die Verklebung kann auch mit Schmelzklebern erfolgen, die in Form von Vliesen zwischen die beiden Materialbahnen an der Stelle eingebracht werden, an der sie sich vereinigen, d.h. in der Ausführungsform der Fig. 4 zwischen den Walzen 29 und 30, die dann als Heizwalzen ausgebildet sind. Hier könnte auch ein weiteres Gewebe, gegebenenfalls auch ein nicht verzogenes Gewebe zwischen die beiden verzogenen Gewebe eingeführt werden, um das erzeugte mehrschichtige Gewebe noch weiter zu verstärken.

In den Fig. 13 bis 15 ist eine vorteilhafte Ausführungsform einer Umlenkwalze 40 gezeigt, die für die Erfindung Verwendung finden kann.

Die Umlenkwalze 40 ist kein geschlossenes Gebilde, sondern ist im wesentlichen aus länglichen, etwa balkenförmigen Elementen 41 aufgebaut, die auf einem Zylindermantel angeordnet sind und die bei der gezeigten Ausführungsform zur Gewichtseinsparung hohl ausgebildet sind. Auf ihrer Oberfläche tragen die länglichen Elemente 41 einen Haftbelag z.B. in Form von Gummi. Die zu verziehende Gewebebahn 2 liegt dabei nur auf den Gummielementen 42 auf.

Die länglichen Elemente 41 verschieben sich während der Drehbewegung der Umlenkwalze 40, wie dies nun im Zusammenhang mit den Fig. 14 und 15 beschrieben werden soll.

Die Welle, mit der die Walze 40 angetrieben ist, ist nicht koaxial mit der Symmetrieachse der Umlenkwalze, sondern hat eine Richtung 43, die einen Winkel mit der Walzenachse 44 einschließt. Am Ende der Welle ist ein Wellenende oder eine Nabe 45 vorgesehen, die mit der Welle verbunden ist und eine Drehung um die Achse 43 ausführen kann. Auf dieser Nabe 45 sind um Achsen 46 drehbare Halteelemente 47 verbunden, von denen jedes mit je einem länglichen Element 41 verbunden ist. Die Achsen 46 stehen dabei senkrecht zur Wellenachse 43. Von den Elementen 41 sind dabei zur besseren Klarheit in Fig. 14 nur drei Elemente gezeigt. Die länglichen Elemente 41 sind an den Halteelementen 47 um Achsen 48 schwenkbar befestigt, die senkrecht zur Wellenachse 43 und senkrecht zur Achse 46 stehen, so daß man eine kardanische Befestigung der länglichen Elemente 41 erhält.

Am anderen, nicht gezeigten Ende der Umlenkwalze 40 ist ein entsprechendes Nabenelement 45 vorgesehen, das um eine zur Achse 43 parallele Achse drehbar ist.

Hat die Umlenkwalze 40 eine größere Länge, so können zwischen den beiden äußeren Nabenelementen 45 noch Unterstützungselemente 49 vorgesehen sein, die mit den länglichen Elementen 41 kardanisch so verbunden sind, wie dies bei den Elementen 45 der Fall ist. Diese Elemente 49 können entweder frei zwischen den länglichen Elementen 41 angeordnet sein oder aber unterstützt werden, indem sie so auf der Walzenachse 44 befestigt werden, daß sie ihre schrägstehende Stellung im Raum beibehalten, dabei aber mit der Umlenkwalze 40 mitrotieren können.

Bei dieser Anordnung führen die länglichen Elemente 41 bei jeder Drehung der Umlenkwalze 40 eine vollständige Hin- und Herbewegung aus und bewirken dabei ein äußerst gewebeschonendes Verziehen von verschieblichen Geweben in Zwangsführung. Der seitliche Gewebeverzug erfolgt dabei in den auflagefreien Zwischenräumen zwischen den einzelnen Auflageflächen 42, so daß unregelmäßiges Verziehen wegen unregelmäßigen Abrutschens auf der Walze nicht mehr auftreten kann.

In Fig. 15 ist die Walze 40 noch in einer Seitenansicht gezeigt, und zwar so, daß sich die Walzenachse 44 in der Zeichnungsebene befindet. Die Wellenachse 43 ist dabei schräg zur Zeichnungsebene angeordnet.

## Patentansprüche

1. Verfahren zur Herstellung von Armierungs-Geweben mit diagonalen Schußfäden durch Schrägverziehen von zwei oder mehreren herkömmlichen Gewebebahnen mit rechtwinkliger Anordnung von Kett- und Schußfäden und Verbinden dieser Gewebebahnen derart, daß sich die schrägverlaufenden Schußfäden kreuzen, dadurch gekennzeichnet, daß die rechtwinklige Anordnung von Kett- und Schußfäden in einem Walzvorgang durch Schrägabzug von einer Umlenkwalze, die im wesentlichen senkrecht zur Richtung der ursprünglichen Bahn ausgerichtet ist, zu einer schiefwinkligen Fadenkonstruktion verzogen wird.

2. Verfahren nach Anspruch 1, dadurch gekennzeichnet, daß zwei oder mehrere in verschiedenen Richtungen verzogene Gewebebahnen miteinander verbunden werden.

3. Verfahren nach Anspruch 1 oder 2, dadurch gekennzeichnet, daß die Verzugswinkel beider Bahnen gleich groß gewählt werden.

4. Verfahren nach einem der Ansprüche 1 bis 3, dadurch gekennzeichnet, daß die Verzugswinkel ungefähr 15^{o} bis 45^{o} betragen.

5. Verfahren nach einem der Ansprüche 1 bis 4, dadurch gekennzeichnet, daß die Verzugswinkel ungefähr 30^{o} betragen.

6. Verfahren nach einem der Ansprüche 1 bis 5, dadurch gekennzeichnet, daß zwei mit der gleichen Abzugsvorrichtung erzeugte verzogene Gewebebahnen miteinander verbunden werden, von denen die eine um 180^{o} um ihre Längsachse gedreht wird.

7. Verfahren nach einem der Ansprüche 1 bis 5, dadurch gekennzeichnet, das die mit einer Abzugsvorrichtung erzeugte Gewebebahn nach dem Aufwickeln auf eine Aufnahmerolle ungefähr zur Hälfte von dieser wieder abgewickelt und im Gegensinn auf eine zweite parallele Aufnahmerolle aufgewickelt wird, und daß mit dem zwischen den beiden Aufnahmerollen befindlichen Gewebestück beginnend die Bahnen von beiden Aufnahmerollen abgezogen und miteinander verbunden werden.

8. Verfahren nach einem der Ansprüche 1 bis 7, dadurch gekennzeichnet, daß eine Umlenkwalze mit einer schraubenförmigen Oberflächenstruktur verwendet wird.

9. Verfahren nach einem der Ansprüche 1 bis 8, dadurch gekennzeichnet, daß eine Umlenkwalze mit einem ein Abrutschen der Gewebebahn verhindernden Belag verwendet wird.

10. Verfahren nach Anspruch 9, dadurch gekennzeichnet, daß eine zweite, die erste berührende Umlenkrolle mit glatter Oberfläche verwendet wird.

11. Verfahren nach einem der Ansprüche 1 bis 5 und 6 bis 10, dadurch gekennzeichnet, daß zwei Gewebebahnen in zwei Abzugseinrichtungen kontinuierlich, jedoch in verschiedenen Verzugsrichtungen verzogen und anschließend miteinander verbunden werden.

12. Verfahren nach einem der Ansprüche 1 bis 11, dadurch gekennzeichnet, daß die Gewebebahnen miteinander verklebt werden.

13. Verfahren nach einem der Ansprüche 1 bis 12, dadurch gekennzeichnet, daß Gewebe aus Polyester und anderen hochzugfesten Kunststoffen verwendet werden.

14. Verfahren nach einem der Ansprüche 1 bis 12, dadurch gekennzeichnet, daß Gewebe aus Glasfasern verwendet werden.

15. Verfahren nach einem der Ansprüche 1 bis 14, dadurch gekennzeichnet, daß das Armierungs-Gewebe nach Verbindung der verzogenen Gewebebahnen mit einer Beschichtung versehen wird.

16. Verfahren nach Anspruch 15, dadurch gekennzeichnet, daß eine wasserdichte Beschichtung aufgebracht wird.

17. Verfahren nach Anspruch 15 oder 16, dadurch gekennzeichnet, daß eine Beschichtung aus PVC aufgebracht wird.

18. Verfahren nach Anspruch 15 oder 16, dadurch gekennzeichnet, daß eine Beschichtung aus Gummi aufgebracht wird.

19. Umlenkwalze zur Herstellung von Armierungsgeweben mit diagonalen Schußfäden, dadurch gekennzeichnet, daß sie auf einem Zylindermantel angeordnete längliche in Zylinderachsenrichtung (44) verschiebbare Elemente (41) aufweist, auf deren Auflageflächen (42) die zu verziehende Gewebebahn (2) aufliegt.

20. Umlenkwalze nach Anspruch 19, dadurch gekennzeichnet, daß eine Steuerung (43-48) zur Verschiebung der länglichen Elemente (41) in Zylinderachsenrichtung (44) in Abhängigkeit von der Walzendrehung vorgesehen ist.

21. Umlenkwalze nach Anspruch 20, dadurch gekennzeichnet, daß sie an ihren Enden mit zur Walzenachse (44) schrägstehenden Wellenenden (45) versehen ist, deren Wellenachsen (43) parallel und nicht mit der Walzenachse (44) koaxial sind und die speichenförmige Halteelemente (47) aufweisen, die um zur Wellenachse (43) senkrechte Achsen (46) drehbar sind und an denen die länglichen Elemente (41) so befestigt sind, daß zwischen den länglichen Elementen (41) und den damit verbundenen Halteelementen (46) eine Schwenkbewegung um eine Achse (48) möglich ist, die zur Wellenachse (43) und zur Drehachse (46) zwischen Halteelement und Wellenende (45) senkrecht steht.

22. Umlenkwalze nach Anspruch 21, dadurch gekennzeichnet, daß sie zwischen den Wellenenden (45) schrägstehende Scheiben (49) aufweist, mit denen längliche Elemente (41) so verbunden sind, wie dies für die Verbindung der länglichen Elemente (41) mit den Wellenenden (45) der Fall ist.

## Claims

1. A process for manufacturing reinforced fabrics with diagonal weft threads by the oblique drawing of two or more conventional fabric runs with a right-angled arrangement of warp and weft threads and the joining of these fabric runs in such a way that the weft threads which run diagonally intersect, characterised in that the right-angled arrangement of warp and weft threads is drawn to form an oblique-angled thread structure in a rolling process by means of an oblique pull-off from a deflection roll which is aligned substantially perpendicular to the direction of the original run.

2. A process according to Claim 1, characterised in that two or more fabric runs drawn in different directions are joined to each other.

3. A process according to Claims 1 or 2, characterised in that the angles of drawing of the two runs are selected to have the same value.

4. A process according to any one of Claims 1 to 3, characterised in that the angles of drawing are about 15° to 45°.

5. A process according to any one of Claims 1 to 4, characterised in that the angles of drawing are about 30°.

6. A process according to any one of Claims 1 to 5, characterised in that two drawn fabric runs which are produced with the same pull-off device, and one of which fabric runs is rotated by 180° about its longitudinal axis, are joined to each other.

7. A process according to any one of Claims 1 to 5, characterised in that, after winding on to a take-up roll, the fabric run produced with a pull-off device is unwound again down to about half of the take-up roll and is wound in the opposite direction on to a second parallel take-up roll, and that the runs from both take-up rolls are pulled off and joined to each other, beginning with the portion of fabric located between the two take-up rolls.

8. A process according to any one of Claims 1 to 7, characterised in that a deflection roll with a spiralled surface structure is used.

9. A process according to any one of Claims 1 to 8, characterised in that a deflection roll is used, which has a coating which prevents sloughing off of the fabric run.

10. A process according to Claim 9, characterised in that a second deflection roll with a smooth surface is used, which contacts the first deflection roll.

11. A process according to any one of Claims 1 to 5 and 6 to 10, characterised in that two fabric runs are drawn continuously, but in different directions of drawing, in two pull-off devices, and are subsequently joined to each other.

12. A process according to any one of Claims 1 to 11, characterised in that the fabric runs are adhesively bonded to each other.

13. A process according to any one of Claims 1 to 12, characterised in that fabrics of polyester and other high-tensile plastics are used.

14. A process according to any one of Claims 1 to 12, characterised in that fabrics of glass fibre are used.

15. A process according to any one of Claims 1 to 14, characterised in that the reinforced fabrics are provided with a coating after joining the drawn fabric runs.

16. A process according to Claim 15, characterised in that a coating impermeable to water is used.

17. A process according to Claims 15 or 16, characterised in that a coating of PVC is applied.

18. A process according to Claims 15 or 16, characterised in that a coating of rubber is applied.

19. A deflection roll for manufacturing reinforced fabrics with diagonal weft threads, characterised in that it has elongated elements (41) which are arranged on a cylinder envelope and which can be displaced in the axial direction of the cylinder (44), wherein the fabric run (2) which is to be drawn lies on the supporting surfaces (42) of the said elongated elements.

20. A deflection roll according to Claim 19, characterised in that a control system (43-48) is provided for displacing the elongated elements (41) in the axial direction of the cylinder (44) depending on the rotation of the roll.

21. A deflection roll according to Claim 20, characterised in that it is provided at its ends with shaft ends (45) which are inclined with respect to the roll axis (44), wherein the axes (43) of the shafts are parallel, are not coaxial with the roll axis (44), and have spoke-shaped retaining elements (47) which can rotate about axes (46) perpendicular to the shaft axis (43) and to which the elongated elements (41) are fastened so that a pivoting movement is possible between the elongated elements (41) and the retaining elements (47) thus attached to them, about an axis (48) which is perpendicular to the shaft axis (43) and to the axis of rotation (46) between the retaining element and the shaft end (45).

22. A deflection roll according to Claim 21, characterised in that it has inclined discs (49) between the shaft ends (45), wherein elongated elements (41) are attached to the inclined discs, as is the case for the attachment of the elongated elements (41) to the shaft ends (45).

## Revendications

1. Procédé de fabrication de tissus d'armature à fils de trame diagonaux par déformation oblique de deux ou de plusieurs bandes de tissu classique dont les fils de chaîne et de trame sont disposés à angle droit, et par assemblage de ces bandes de tissu de telle sorte que les fils de trame dirigés obliquement se croisent, caractérisé en ce que la disposition à angle droit des fils de chaîne et de trame est déformée en un tracé des fils à angle oblique, au cours du passage sur des cylindres, par traction oblique depuis un cylindre de renvoi qui est orienté dans une direction essentiellement perpendiculaire à celle de la bande initiale.

2. Procédé selon la revendication 1, caractérisé en ce que deux ou plusieurs bandes de tissu déformées dans différentes directions sont assemblées entre elles.

3. Procédé selon la revendication 1 ou 2, caractérisé en ce que les angles de déformation des deux bandes sont choisis de même grandeur.

4. Procédé selon l'une quelconque des revendications 1 à 3, caractérisé en ce que les angles de déformation mesurent environ 15° à 45°.

5. Procédé selon l'une quelconque des revendications 1 à 4, caractérisé en ce que les angles de déformation mesurent environ 30°C.

6. Procédé selon l'une quelconque des revendications 1 à 5, caractérisé en ce que deux bandes de tissu déformées, obtenues à l'aide du même dispositif de traction, sont assemblées l'une à l'autre, l'une d'entre elles étant tournée de 180° autour de son axe longitudinal.

7. Procédé selon l'une quelconque des revendications 1 à 5, caractérisé en ce qu'après son enroulement sur un rouleau récepteur, la bande de tissu, obtenue à l'aide d'un dispositif de traction, est déroulée à peu près sur la moitié de ce rouleau et enroulée en sens opposé sur un second rouleau récepteur parallèle, et en ce qu'en commençant par le morceau de tissu qui se trouve entre les deux rouleaux récepteurs, les bandes de tissus sont extraites des deux rouleaux récepteurs et assemblées entre elles.

8. Procédé selon l'une quelconque des revendications 1 à 7, caractérisé en ce qu'on utilise un cylindre de renvoi dont la surface présente une structure hélicoïdale.

9. Procédé selon l'une quelconque des revendications 1 à 8, caractérisé en ce qu'on utilise un cylindre de renvoi comportant un revêtement qui empêche un glissement de la bande de tissu.

10. Procédé selon la revendication 9, caractérisé en ce qu'on utilise un second rouleau de renvoi à surface lisse en contact avec le premier.

11. Procédé selon l'une quelconque des revendications 1 à 5 et 6 à 10, caractérisé en ce que deux bandes de tissu sont déformées dans deux dispositifs de traction, de façon continue mais dans des directions de déformation différentes, puis elles sont assemblées entre elles.

12. Procédé selon l'une quelconque des revendications 1 à 11, caractérisé en ce que les bandes de tissu sont collées l'une à l'autre.

13. Procédé selon l'une quelconque des revendications 1 à 12, caractérisé en ce qu'on utilise des tissus de polyester et d'autres matières plastiques à haute résistance à la traction.

14. Procédé selon l'une quelconque des revendications 1 à 12, caractérisé en ce qu'on utilise des tissus de fibres de verre.

15. Procédé selon l'une quelconque des revendications 1 à 14, caractérisé en ce qu'après l'assemblage des bandes de tissu déformées, le tissu d'armature est muni d'une couche de revêtement.

16. Procédé selon la revendication 15, caractérisé en ce qu'une couche de revêtement imperméable à l'eau est appliquée.

17. Procédé selon la revendication 15 ou 16, caractérisé en ce qu'une couche de revêtement en PCV est appliquée.

18. Procédé selon la revendication 15 ou 16, caractérisé en ce qu'une couche de revêtement en caoutchouc est appliquée.

19. Cylindre de renvoi pour la fabrication de tissus d'armature à fils de trame diagonaux, caractérisé en ce qu'il comporte des éléments oblongs (41) disposés sur une surface latérale de cylindre et mobiles dans la direction de l'axe (44) du cylindre, éléments sur les surfaces portantes (42) desquels s'applique la bande de tissu à déformer (2).

20. Cylindre de renvoi selon la revendication 19, caractérisé en ce qu'une commande automatique (43-48) est prévue pour le déplacement des éléments oblongs (41) dans la direction de l'axe (44) du cylindre, en fonction de la rotation du cylindre.

21. Cylindre de renvoi selon la revendication 20, caractérisé en ce qu'il est muni, à ses extrémités, de bouts d'arbre (45) qui se dressent obliquement par rapport à l'axe (44) du cylindre, les axes (43) de leurs arbres étant parallèles et non coaxiaux avec l'axe (44) du cylindre et ces bouts d'arbre présentant des éléments de maintien (47) en forme de rayons qui peuvent tourner autour d'axes (46) perpendiculaires à l'axe (43) de l'arbre et auxquels les éléments oblongs (41) sont fixés de telle manière qu'entre les éléments oblongs (41) et les éléments de maintien (46) raccordés à ceux-ci, un mouvement pivotant soit possible autour d'un axe (48) qui est perpendiculaire à l'axe (43) de l'arbre et à l'axe de rotation (46) entre l'élément de maintien et le bout d'arbre (45).

22. Cylindre de renvoi selon la revendication 21, caractérisé en ce qu'il présente des disques (49) qui se dressent obliquement entre les bouts d'arbre (45) et auxquels des éléments oblongs (41) sont raccordés de la même manière que le raccordement des éléments oblongs (41) aux bouts d'arbre (45).
